# FASCICULE DE BREVET EUROPEEN

(11) **EP 0 349 397 B1**
(45) Date de publication et mention de la délivrance du brevet: **15.12.1993**
(21) Numéro de dépôt: 89401782.1
(22) Date de dépôt: 23.06.1989
(51) Int. Cl.: E05B 37/14, E05B 67/10

(54) **Mousqueton à combinaison à mécanisme plan**
Flacher Kombinationsschnappring
Flat combination snap hook

(30) Priorité: 27.06.1988 US 211919
(43) Date de publication de la demande: 03.01.1990
(73) Titulaire: DELSEY, F-93012 Bobigny (FR)
(72) Inventeur: DELSEY, F-93012 Bobigny (FR)
(74) Mandataire: Loyer, Bertrand

(56) Documents cités:
- CH-A- 273 338
- US-A- 1 352 771

## Description

La présente invention concerne un mousqueton à combinaison à mécanisme plan du type selon le préambule de la revendication 1.

Il est connu des cadenas à combinaison classiques, tels que celui montré par exemple à la figure 5, qui comprend une pluralité de molettes D montées de façon pivotante sur un arceau S, chaque molette D étant perpendiculaire à un axe A d'une branche de l'arceau S, et qui peuvent présenter certains inconvénients comme suit.
1°) Quand on désire ouvrir un tel cadenas, il faut tirer vers le haut l'extrémité de blocage de l'arceau S puis la faire tourner dans le sens R autour de l'axe A pour retirer le cadenas d'une attache montée par exemple sur le cadre d'une porte, ce qui fait que sa manoeuvre est difficile.
2°) Toutes les molettes D sont perpendiculaires à l'arceau S et il n'est donc pas possible de prévoir un boîtier peu épais, ce qui exige en outre un espace important pour sa manipulation et son stockage.

Le présent inventeur a constaté ces inconvénients et a inventé le présent mousqueton à combinaison à mécanisme plan pour surmonter les inconvénients susmentionnés.

Le but de la présente invention est de fournir un mousqueton à combinaison à mécanisme plan selon la revendication 1.

La description qui suit est donnée avec référence aux dessins annexés dans lesquels :
La figure 1 est une vue en perspective montrant tous les éléments de la présente invention ;
La figure 2 est une vue montrant un mousqueton de la présente invention à l'état assemblé ;
La figure 2A montre un verrou coulissant se déplaçant vers le bas quand on presse une languette de fermeture pour établir une nouvelle combinaison, selon la présente invention ;
La figure 3 est une vue en coupe du dispositif de la présente invention, vu dans la direction I-I de la figure 2 ;
La figure 4 est une vue en perspective du dispositif de la présente invention quand on retourne le mousqueton sur 180° par rapport à la figure 2 ;
La figure 5 montre un cadenas classique de l'art antérieur.

Comme montré aux figures 1 à 4, la présente invention comprend un premier couvercle 1, un second couvercle 2, une pluralité de molettes 3, une pluralité de manchons 4 et un verrou coulissant élastique 5.

Le premier couvercle 1 comprend : un crochet fixe 11 fixé sur le coin de gauche d'un premier côté transversal 1a du premier couvercle 1, une languette de fermeture 12 montée de façon pivotante sur ledit couvercle 1 et placée dans le coin de droite du premier côté transversal 1a opposé au coin de gauche, une pluralité d'arbres 13 formés verticalement sur ledit couvercle 1 et prévus pour y monter de façon pivotante lesdites molettes 3, une pluralité de plots 14 formés radialement sur le couvercle 1 autour de chaque arbre 13, plusieurs tiges 15 constituées sur le couvercle 1 et pouvant s'engager dans plusieurs trous borgnes 22 constitués dans le second couvercle 2 pour assembler le second couvercle 2 au premier couvercle 1, et une pluralité d'encoches 16 formées dans un premier côté longitudinal 1c et destinées à laisser apparaître les chiffres 33 formés sur les molettes 3.

Le premier couvercle 1 a une forme générale rectangulaire avec un premier côté transversal 1a, un second côté transversal 1b opposé audit premier côté transversal 1a, un premier côté longitudinal 1c et un second côté longitudinal 1d opposé au premier côté longitudinal 1c ; les quatre côtés 1a, 1b, 1c, et 1d définissant une forme généralement rectangulaire. Le second couvercle 2 présente également une forme rectangulaire correspondant à celle du premier couvercle 1, les deux étant solidarisés pour former le boîtier du mousqueton. Les deux couvercles 1, 2 comprennent respectivement un trou traversant 10, 20 de manière que le boîtier assemblé comprenne une ouverture pour accrocher ce mousqueton sur une corde ou une chaîne. Sur le côté droit du boîtier, les couvercles 1, 2 comprennent des parties en retrait 10a, 20a permettant de presser la languette 12.

Le crochet fixe 11 comprend une portion centrale courbe 110, une portion d'extrémité fixe 111 disposée sur le côté gauche de la portion centrale courbe 110 et fixée au coin de gauche du premier côté transversal 1a, et une portion d'extrémité d'ouverture 112 disposée sur le côté droit de la portion courbe 110 et définissant une ouverture 114 entre la portion d'extrémité d'ouverture 112 et le premier côté transversal 1a. L'ouverture 114 est prévue pour l'engagement du crochet 11 dans une attache S (figure 2A) montée par exemple sur le châssis d'une porte à des fins de fermeture, ou pour retirer le crochet 11 de l'attache S en passant par l'ouverture 114. La portion d'extrémité d'ouverture 112 comprend une surface inclinée allant en diminuant vers l'extérieur dans une direction opposée à la portion courbe centrale 110. La languette de fermeture 12 qui a la forme générale d'un "r" et qui est placée contre le second côté longitudinal 1d comprend une portion de branche inférieure 121 comportant un trou de pivotement 124 montée de façon pivotante sur un pivot 125 formé sur le premier couvercle 1, et une portion de bras verticale supérieure 122 comprenant une surface inclinée 122a formée à son extrémité le plus à l'extérieur de cette portion de bras supérieure 122 et allant en diminuant vers l'intérieur en direction de la portion courbe 110 du crochet 11, une portion de bras horizontale 123 orientée vers l'intérieur en direction du premier côté longitudinal 1c du premier couvercle 1, et un ressort de rappel 126 rappelant normalement la languette 12 vers l'extérieur pour permettre à l'extrémité le plus à l'extérieur 122a de la portion de bras supérieur 122 de venir en engagement avec la portion d'extrémité d'ouverture 112.

Une surface externe de la languette 12 comprend une surface ondulée 120 facilitant la pression exercée par le doigt de l'utilisateur. La languette 12 est dans le même plan que le crochet fixe 11.

Chaque molette 3 dont le diamètre est parallèle au couvercle 1 ou 2 comprend un trou central 31 destiné au montage pivotant de la molette sur l'arbre 13 du premier couvercle 1, une pluralité de trous 32 constitués dans une surface de la molette et disposés radialement autour du trou central 31 pour venir en engagement fonctionnel avec plusieurs plots 14, dix chiffres 33 formés radialement sur la surface de la molette, et une pluralité de plots 34 formés radialement sur l'autre surface de la molette pour venir en engagement fonctionnel avec une pluralité d'évidements 44 dans un manchon 4.

Chaque manchon 4 comprend : un trou central 41 destiné au montage pivotant du manchon 4 sur l'arbre 13 de façon à se disposer sur chaque molette 3, une poche centrale à ressort 42 pour retenir un ressort 45 maintenu entre le second couvercle 2 et la poche 42 de façon à accoupler élastiquement en rotation chaque manchon 4 avec chaque molette 3, une encoche 43 constituée dans le manchon pour communiquer avec la poche à ressort 42 et définissant deux surfaces inclinées 430 divergeant vers l'extérieur, et une pluralité d'évidements 44 formés dans une surface opposée à l'encoche 43 et destinés à venir en engagement fonctionnel avec les plots 34 de la molette 3.

Le verrou coulissant élastique 5 qui est monté de façon coulissante contre un premier côté longitudinal 1c du premier couvercle 1 comprend : une pluralité de trous à manchon 51 constitués dans le verrou et dans lesquels s'engagent fonctionnellement les manchons 4, un ressort de rappel 52 formé sur une portion inférieure du verrou maintenu dans une poche à ressort 21 formée dans le second couvercle 2 contre le second côté transversal 1b du premier couvercle 1 pour ramener normalement le verrou 5 vers le bas, et un prolongement supérieur 53 formé sur une portion supérieure du verrou à l'opposé du ressort 52 pour arrêter fonctionnellement la portion de bras horizontale 123 de la languette de fermeture 12 quand on ferme le dispositif de la présente invention. Chaque trou à manchon qui a la forme générale d'une ellipse 51 comprend une portion de languette 50 allant en diminuant vers le bas à partir de la périphérie supérieure du trou 51 et définissant deux surfaces inclinées 501 convergeant vers le bas pour venir coopérer fonctionnellement avec les deux surfaces inclinées 430 d'une encoche 43 du manchon 4 comme montré à la figure 2A, et un rebord courbe et concave 502 intersectant latéralement les deux surfaces inclinées 501 et venant coopérer fonctionnellement avec la circonférence du manchon comme montré à la figure 2. La distance entre le rebord courbe 502 et la périphérie inférieure du trou 51 est de façon générale égale au diamètre du manchon. Ceci signifie que le diamètre du manchon est égal à la longueur d'un axe long D moins la longueur longitudinale T de la portion de languette 50, comme montré à la figure 1. La largeur de l'axe court du trou à manchon 51 est légèrement plus importante que le diamètre du manchon. Le trou le plus en bas 51a peut être évidé sur un côté du verrou 5 pour former directement un ressort 52 sur le verrou.

Quand on ferme le dispositif de la présente invention, on peut faire tourner la molette 3 pour entraîner le manchon 4 et permettre aux deux surfaces inclinées 430 de l'encoche 43 de pousser les deux surfaces inclinées 501 et la portion de languette 50 du verrou 5 de façon à soulever le verrou, le prolongement supérieur 53 du verrou 5 arrêtant la portion de bras horizontale 123, ce qui fait que la languette 12 ne peut pas être pressée vers l'intérieur et ouvrir le mousqueton, tandis que le ressort 126 ramène la languette 12 vers l'extérieur pour permettre à la surface inclinée 122a de la portion de bras verticale 122 de se placer sur la surface inclinée 113 de l'extrémité d'ouverture du crochet 11, ce qui détermine une position de blocage de la languette 12 sans mouvement vers l'intérieur ou vers l'extérieur.

Quand on ouvre le dispositif de la présente invention en faisant tourner les molettes 3 vers les combinaisons d'ouverture, la portion de languette 50 du verrou 5 est tirée vers le bas de manière à être engagée dans l'encoche 43 du manchon 4 par le ressort de rappel 52 et abaisser le prolongement 53 en cessant d'arrêter la portion de bras horizontale 123, suite à quoi, quand on presse la languette 12, la portion de bras verticale 122 s'ouvre par rapport au crochet 11 et ouvre le mousqueton de cette invention.

Pour modifier une combinaison du mousqueton de la présente invention on presse la languette 12 pour permettre à la portion de bras horizontale 123 d'appliquer une pression sur le verrou 5 et d'engager la portion de languette 50 dans l'encoche 43 du manchon, ce qui fait que l'on peut faire tourner les molettes 3 sans qu'elles soient accouplées aux manchons 4, pour établir une nouvelle combinaison.

Le mousqueton de la présente invention est supérieur au cadenas à combinaison classique et présente les avantages suivants:
1°) Tous les éléments sont généralement de forme plate et mince afin d'économiser de la place.
2°) La languette 12 est actionnée dans un plan pour ouvrir et fermer le mousqueton en vue de faciliter son fonctionnement.

## Revendications

1. Mousqueton à combinaison à mécanisme plan, du genre comportant un boîtier, formé d'un premier couvercle (1) et d'un second couvercle (2) présentant une dimension correspondant à celle du premier couvercle (1), portant un crochet (11) monté fixe et laissant une ouverture (114) entre sa portion d'extrémité d'ouverture (112) et ledit boîtier, et une languette de fermeture (12) montée mobile en rotation sur le boîtier dans le même plan que le crochet fixe (11), de manière à passer d'une position d'ouverture du mousqueton pour laquelle son extrémité (122a) est à distance de la portion d'extrémité d'ouverture (112) du crochet (11) A une position de fermeture du mousqueton pour laquelle son extrémité (122a) est en engagement avec ladite portion d'extrémité d'ouverture (112), ladite languette de fermeture (12) étant normalement rappelée vers sa position de fermeture par un ressort de rappel (126), caractérisé en ce qu'il comporte :
- une pluralité de molettes (3) montées de façon pivotante sur le boîtier, chaque molette (3) ayant un diamètre qui est parallèle audit premier (1) ou second (2) couvercle,
- une pluralité de manchons (4) appliqués en superposition sur lesdites molettes (3), chaque manchon (4) étant retenu par un ressort (45) maintenu entre ledit manchon (4) et ledit boîtier pour accoupler élastiquement chaque manchon (4) avec ladite molette (3), chaque manchon (4) présentant une encoche (43) formée à l'intérieur et divergeant vers l'extérieur à partir du centre du manchon, et
- un verrou coulissant élastiquement (5) dans le boîtier à l'opposé de ladite languette de fermeture (12), comprenant une pluralité de trous à manchon (51), chaque trou à manchon (51) coopérant fonctionellement avec chaque manchon (4) présentant une portion de languette (50) coopérant fonctionnellement avec ladite encoche (43) dudit manchon (4), et un premier ressort de rappel (52) formé sur une portion inférieure dudit verrou (5) et tirant normalement ledit verrou (5) vers le bas, et un prolongement supérieur (53) formé sur une portion supérieure dudit verrou (5) et arrêtant fonctionnellement ladite languette de fermeture (12) pour fermer ledit mousqueton, ledit boîtier comprenant une partie en retrait formée dans son coin en correspondance avec la languette de fermeture, ce par quoi, après rotation desdites molettes (3) vers une combinaison d'ouverture dudit mousqueton, chacune desdites portions de languettes (50) dudit verrou (5) s'engage dans chacune desdites encoches (43) desdites manchons (4) pour abaisser ledit verrou (5) et ledit prolongement supérieur (53) dudit verrou (5) sans arrêter ladite languette de fermeture (12) de manière à permettre une pression vers l'intérieur de ladite languette de fermeture (12) pour ouvrir ledit crochet (11) et ledit mousqueton, et après rotation des molettes (3) pour fermer le mousqueton, chaque encoche (43) desdits manchons (4) pousse chacune desdites portions de languettes (50) dudit verrou de manière à soulever le prolongement supérieur (53) dudit verrou, arrêtant l'abaissement de ladite languette de fermeture (12) et fermant le mousqueton.

2. Mousqueton à combinaison selon la revendication 1, dans lequel ladite languette de fermeture (12) comprend une portion de branche inférieure (121) montée de façon pivotante sur ledit premier couvercle, une portion de bras verticale supérieure (122) comprenant une extrémité le plus à l'extérieur formée sous forme d'une surface inclinée (122a) allant en diminuant vers l'intérieur en direction d'une portion courbe (110) centrale dudit crochet (11) fixe et fermant fonctionnellement une portion d'extrémité d'ouverture inférieure (112) dudit crochet, une portion de bras horizontale (123) orientée vers l'intérieur à partir de ladite portion de bras verticale et étant arrêtée fonctionnellement par ledit verrou (5), et un second ressort de rappel (126) retenu sur le premier couvercle (1) et ramenant normalement ladite languette (12) vers l'extérieur pour permettre à ladite portion de bras verticale (122) de fermer une seconde surface inclinée allant en diminuant vers l'extérieur à partir de la portion courbe centrale dudit crochet (11).

3. Mousqueton à combinaison selon la revendication 1 ou la revendication 2, dans lequel ladite encoche (43) dudit manchon (4) définit deux surfaces inclinées (430) divergeant vers l'extérieur pour venir en engagement avec ladite portion de languette (50) dudit verrou (5).

4. Mousqueton à combinaison selon l'une quelconque des revendications précédentes, dans lequel ledit trou à manchon (51) dudit verrou (5) a la forme générale d'une ellipse avec une longueur entre ladite portion de languette (50) formée sur la périphérie supérieure du trou et la périphérie inférieure du trou qui est égale au diamètre dudit manchon (4), et ledit trou à manchon présentant une largeur légèrement supérieure au diamètre dudit manchon.

5. Mousqueton à combinaison selon l'une quelconque des revendications précédentes, dans lequel un trou à manchon inférieur (51a) dudit verrou est évidé sur un côté dudit verrou (5) pour former ledit ressort de rappel (52) directement sur une portion inférieure dudit verrou.

6. Mousqueton à combinaison selon l'une quelconque des revendications précédentes, dans lequel ladite portion de languette (50) dudit verrou (5) définit deux surfaces inclinées (501) allant en diminuant vers le bas pour venir en engagement fonctionnel avec lesdites surfaces inclinées (430) de ladite encoche (43) du manchon (4) quand on ouvre le mousqueton, et un bord courbe concave (502) formé sur un bord inférieur de ladite portion de languette (50) intersectant latéralement lesdites deux surfaces inclinées de ladite portion de languette et venant en engagement fonctionnel avec une circonférence dudit manchon (4) quand on ferme le mousqueton.

7. Mousqueton à combinaison selon l'une quelconque des revendications précédentes, dans lequel lesdits premier (1) et second (2) couvercles sont solidarisés pour former un boîtier de mousqueton qui comprend une ouverture (10, 20) formée dans un coin de celui-ci pour suspendre ledit boîtier à une corde ou à une chaîne.

8. Mousqueton à combinaison selon la revendication 7, dans lequel ledit boîtier comprend une partie en retrait (10a, 20a) sur son coin de droite, adaptée pour exercer une pression vers l'intérieur sur ladite languette de fermeture (12).

## Claims

1. Combination clasp with a flat mechanism, of the type having a casing, formed by a first cover (1) and a second cover (2) having a size corresponding to that of the first cover (1), carrying a shackle (11) mounted so as to be fixed and leaving an opening (114) between its end opening portion (112) and the said casing, and a closing tongue (12) mounted so as to move in rotation on the casing in the same plane as the fixed shackle (11), so as to move from a position in which the clasp is open, where its end (122a) is at a distance from the end opening portion (112) of the shackle (11), to a position in which the clasp is closed, where its end (122a) is in engagement with the said end opening portion (112), the said closing tongue (12) being normally restored to its open position by a return spring (126), characterised in that it includes:
- a plurality of wheels (3) mounted so as to pivot on the casing, each wheel (3) having a diameter which is parallel to the said first (1) or second (2) cover,
- a plurality of sleeves (4) superimposed on the said wheels (3), each sleeve (4) being retained by a spring (45) held between the said sleeve (4) and the said casing so as to connect each sleeve (4) elastically to the said wheel (3), each sleeve (4) having a recess (43) formed inside and diverging from the centre of the sleeve towards the outside, and
- a bolt (5) sliding elastically in the casing opposite the said closing tongue (12), comprising a plurality of sleeve holes (51), each sleeve hole (51) cooperating functionally with each sleeve (4) having a tongue portion (50) cooperating functionally with the said recess (43) in the said sleeve (4), and a first return spring (52) formed on a lower portion of the said bolt (5) and normally pulling the said bolt (5) downwards, and an upper extension (53) formed on an upper portion of the said bolt (5) and functionally arresting the said closing tongue (12) in order to close the said clasp, the said casing comprising a recessed part formed in its corner in correspondence with the closing tongue, whereby, after rotation of the said wheels (3) to a combination for opening the said clasp, each of the said tongue portions (50) of the said bolt (5) engages in each of the said recesses (43) in the said sleeves (4) in order to lower the said bolt (5) and the said upper extension (53) of the said bolt (5) without arresting the said closing tongue (12) so as to enable the said closing tongue (12) to be pressed inwards in order to open the said shackle (11) and the said clasp, and after rotation of the wheels (3) to close the clasp, each recess (43) in the said sleeves (4) pushes each of the said tongue portions (50) of the said bolt so as to raise the upper extension (53) of the said bolt, arresting the lowering of the said closing tongue (12) and closing the clasp.

2. Combination clasp according to Claim 1, in which the said closing tongue (12) comprises a lower arm portion (121) mounted so as to pivot on the said first cover, an upper vertical arm portion (122) comprising an end closest to the outside formed in the form of a sloping surface (122a) becoming smaller as it extends towards the inside in the direction of a central curved portion (110) of the said fixed shackle (11) and functionally closing a lower end opening portion (112) of the said shackle, a horizontal arm portion (123) oriented towards the inside from the said vertical arm portion and being arrested functionally by the said bolt (5), and a second return spring (126) retained on the first cover (1) and normally returning the said tongue (12) towards the outside so as to enable the said vertical arm portion (122) to close a second sloping surface becoming smaller as it extends from the central curved portion of the said shackle (11) towards the outside.

3. Combination clasp according to Claim 1 or Claim 2, in which the said recess (43) in the said sleeve (4) defines two sloping surfaces (430) diverging towards the outside so as to come into engagement with the said tongue portion (50) of the said bolt (5).

4. Combination clasp according to any one of the preceding claims, in which the said sleeve hole (51) in the said bolt (5) has the overall shape of an ellipse with a length between the said tongue portion (50) formed on the upper periphery of the hole and the lower periphery of the hole which is equal to the diameter of the said sleeve (4), and the said sleeve hole having a width slightly greater than the diameter of the said sleeve.

5. Combination clasp according to any one of the preceding claims, in which a lower sleeve hole (51a) in the said bolt is hollowed out on one side of the said bolt (5) in order to form the said return spring (52) directly on a lower portion of the said bolt.

6. Combination clasp according to any one of the preceding claims, in which the said tongue portion (50) of the said bolt (5) defines two sloping surfaces (501) becoming smaller as they extend towards the bottom in order to come into functional engagement with the said sloping surfaces (430) of the said recess (43) in the sleeve (4) when the clasp is opened, and a concave curved edge (502) formed on a lower edge of the said tongue portion (50) laterally intersecting the said two sloping surfaces on the said tongue portion and coming into functional engagement with the circumference of the said sleeve (4) when the clasp is closed.

7. Combination clasp according to any one of the preceding claims, in which the said first (1) and second (2) covers are joined together to form a clasp casing which comprises an opening (10, 20) formed in a corner of it in order to hang the said casing from a cord or chain.

8. Combination clasp according to Claim 7, in which the said casing comprises a recessed part (10a, 20a) on its right-hand corner, suitable for exerting an inward pressure on the said closing tongue (12).

## Patentansprüche

1. Flacher Kombinationsschnappring mit einem Gehäuse, das aus einem ersten (1) und einem zweiten (2) Deckel gebildet ist, wobei letzterer eine Größe aufweist, die der des ersten Deckels (1) entspricht, und einen Haken (11) trägt, der fest montiert ist und eine Öffnung (114) zwischen seinem Öffnungsendabschnitt (112) und dem Gehäuse frei läßt, und ferner mit einer Schließzunge (12), die auf dem Gehäuse in derselben Ebene wie der feststehende Haken (11) drehbeweglich so befestigt ist, daß sie von einer Offenstellung des Schnapprings, bei der ihr Ende (122a) sich in einem Abstand vom Öffnungsendabschnitt (112) des Hakens (11) befindet, in eine Schließstellung des Schnapprings überführbar ist, in der sich ihr Ende (122a) in Eingriff mit dem Öffnungsendabschnitt (112) befindet, wobei die Schließzunge (12) üblicherweise zu ihrer Schließstellung hin durch eine Rückstellfeder (126) vorespannt ist, **dadurch gekennzeichnet,** daß folgende Merkmale vorgesehen sind:
- eine Mehrzahl von drehbar auf dem Gehäuse befestigten Rädchen (3), wobei der Durchmesser jedes Rädchens (3) parallel zum ersten (1) oder zweiten (2) Deckel verläuft;
- eine Mehrzahl von den Rädchen (3) überlagerten Hülsen (4), deren jede (4) durch eine Feder (45) gehalten wird, die ihrerseits zwischen der Hülse (4) und dem Gehäuse gehalten ist, um jede Hülse (4) am besagten Rädchen (3) elastisch anzukoppeln, wobei jede Hülse (4) eine Aussparung (43) aufweist, die nach innen weist und sich von der Hülsenmitte aus nach der Außenseite hin verbreitert, sowie
- ein Riegel (5), der im Gehäuse der Schließzunge (12) gegenüberliegend federnd gleitet und eine Mehrzahl von Hülsenlöchern (51) aufweist, wobei jedes Hülsenloch (51) funktionell mit einer Hülse (4) zusammenwirkt, die einen Zungenabschnitt (50) bildet, der funktionell mit der Aussparung (43) der Hülse (4) zusammenwirkt, und ferner mit einer ersten Rückstellfeder (52), die an einem unteren Abschnitt des Riegels (5) ausgebildet ist und diesen Riegel (5) normalerweise nach unten zieht, sowie mit einem oberen Fortsatz (53), der an einem oberen Abschnitt des Riegels (5) ausgebildet ist und zum Verschließen des Schnapprings funktionsmäßig die Schließzunge (12) verriegelt, wobei das Gehäuse einen zurückspringenden Bereich aufweist, der an seiner Ecke in Entsprechung zur Schließzunge ausgebildet ist, wodurch nach einem Verdrehen der Rädchen (3) in eine Öffnungskombination des Schnapprings jeder der Zungenabschnitte (50) des Riegels (5) in jeweils eine Aussparung (43) der Hülsen (4) eingreift, um, ohne die Schließzunge (12) festzusetzen, den Riegel (5) und dessen oberen Fortsatz (53) so abzusenken, daß ein Druck zum Inneren der Schließzunge (12) hin möglich wird, um den Haken (11) und den Schnappring zu öffnen, und wodurch nach einem Verdrehen der Rädchen (3) zum Verschließen des Schnapprings jede Aussparung (43) der Hülsen (4) jeweils gegen einen Zungenabschnitt (50) des Riegels so andrückt, daß der obere Fortsatz (53) des Riegels angehoben wird, dadurch das Absenken der Schließzunge (12) sperrt und den Schnappring schließt.

2. Kombinationsschnappring nach Anspruch 1, bei dem die Schließzunge (12) einen unteren Schenkelabschnitt (121), der drehbar am ersten Deckel befestigt ist, einen oberen vertikalen Armabschnitt (122), der ein ganz außen liegendes Ende aufweist, das in Form einer geneigten Fläche (122a) ausgebildet ist, die nach innen in Richtung auf einen zentralen, gekrümmten Abschnitt (110) des feststehenden Hakens (11) verläuft und sich dabei verjüngt sowie funktionsmäßig einen unteren Öffnungsendabschnitt (112) des Hakens schließt, ferner einen horizontalen Armabschnitt (123), der vom vertikalen Armabschnitt aus nach innen gerichtet ist und funktionsmäßig durch den Riegel (5) verrastbar ist, sowie eine zweite Rückstellfeder (126) aufweist, die am ersten Deckel (1) gehalten ist und üblicherweise die Zunge (12) nach außen zurückführt, um den vertikalen Armabschnitt (122) eine zweite geneigte Fläche schließen zu lassen, die vom zentralen, gekrümmten Abschnitt des Hakens (11) aus nach außen verläuft und sich dabei verjüngt.

3. Kombinationsschnappring nach Anspruch 1 oder Anspruch 2, bei dem die Aussparung (43) der Hülse (4) zwei geneigte Flächen (430) festlegt, die nach außen hin divergieren, um mit dem Zungenabschnitt (50) des Riegels (5) in Eingriff zu kommen.

4. Kombinationsschnappring nach einem der vorhergehenden Ansprüche, bei dem das Hülsenloch (51) des Riegels (5) allgemein die Form einer Ellipse aufweist, deren Weite zwischen dem Zungenabschnitt (50) am oberen Umfang des Lochs und dem unteren Umfang des Lochs gleich dem Durchmesser der Hülse (4) ist, wobei das Hülsenloch eine Breite aufweist, die etwas größer als der Durchmesser der Hülse ist.

5. Kombinationsschnappring nach einem der vorhergehenden Ansprüche, bei dem ein unteres Hülsenloch (51a) des Riegels (5) nach dessen (5) einer Seite hin geöffnet ist, um die Rückstellfeder (52) unmittelbar an einem unteren Abschnitt des Riegels auszubilden.

6. Kombinationsschnappring nach einem der vorhergehenden Ansprüche, bei dem der Zungenabschnitt (50) des Riegels (5) zwei geneigte Flächen (501), die unter Verjüngung nach unten verlaufen, um mit den geneigten Flächen (430) der Aussparung (43) der Hülse (4) in Wirkeingriff zu gelangen, wenn man den Schnappring öffnet, und einen konkaven, gekrümmten Rand (502) festlegt, der an einem unteren Rand des Zungenabschnitts (50) ausgebildet ist und die zwei geneigten Flächen des Zungenabschnitts seitlich schneidet sowie mit einem Umfang der Hülse (4) in Wirkeingriff gelangt, wenn man den Schnappring schließt.

7. Kombinationsschnappring nach einem der vorhergehenden Ansprüche, bei dem der erste (1) und der zweite (2) Deckel fest miteinander verbunden sind, um ein Gehäuse für den Schnappring auszubilden, das eine Öffnung (10, 20) enthält, die in einer seiner Ecken ausgebildet ist, um das Gehäuse an eine Schnur oder eine Kette anzuhängen.

8. Kombinationsschnappring nach Anspruch 7, bei dem das Gehäuse einen zurückgesetzten Bereich (10a, 20a) an seiner rechten Ecke aufweist, der zum Aufbringen eines nach innen gerichteten Drucks auf die Schließzunge (12) eingerichtet ist.
